# EUROPÄISCHE PATENTSCHRIFT

(11) **EP 0 006 084 B1**
(45) Veröffentlichungstag und Bekanntmachung des Hinweises auf die Patenterteilung: **28.10.1981**
(21) Anmeldenummer: 79890008.0
(22) Anmeldetag: 29.05.1979
(51) Int. Cl.: C21C 5/40, F27D 17/00, B08B 15/02

(54) **Einrichtung zum Auffangen und Ableiten von Abgasen**
Apparatus for collecting and withdrawing off-gases
Dispositif de captage et d'évacuation des gaz d'échappement

(30) Priorität: 30.05.1978 AT 3916/78
(43) Veröffentlichungstag der Anmeldung: 12.12.1979
(73) Patentinhaber: VOEST-ALPINE Aktiengesellschaft, A-4010 Linz (AT)
(72) Erfinder: Laimer, Friedrich, A-4320 Perg (AT)
(74) Vertreter: Wolfram, Gustav, Dipl.-Ing.

## Beschreibung

Die Erfindung betrifft eine Einrichtung zum Auffangen und Ableiten von beim Chargieren bzw. Abgiessen von metallurgischen Gefässen entstehenden Abgasen in einem Stahlwerk, wobei das zu chargierende bzw. abgegossene Gut mit einem mittels eines Kranes verfahrbaren Behälter in die bzw. aus der Betriebsstellung gebracht wird, mit einer Abzugshaube, die in der Betriebsstellung den Behälter und die Mündung des metallurgischen Gefässes überdeckt und an ein Abgasleitungssystem angeschlossen ist, wobei die Abzugshaube eine oder mehrere Abzugsöffnungen aufweist, die an vorbestimmten Stellen oberhalb der Arbeitsstände an das Abgasleitungssystem anschliessbar sind.

Bei der Erzeugung von Stahl kommt es an verschiedenen Stellen des Stahlwerkes zu starker Rauchentwicklung, z.B. beim Umleeren von Roheisen aus einem Torpedomischer in Pfannen, beim Einfüllen von Roheisen in den Roheisenmischer und beim Beschicken von Pfannen aus dem Roheisenmischer. Weiters entsteht eine starke Rauchentwicklung bei den Chargiervorgängen von Schrott und Roheisen in den Konverter. Bei diesen Chargier-, Umleer- und Abgiessvorgängen hängen die das schmelzflüssige Gut enthaltenden Behälter mittels eines Krangehänges an einem Kran, und es ist schwierig, an den verschiedenen Stellen, an denen die Rauchtentwicklung stattfindet, unmittelbar wirksame Absaugeinrichtungen vorzusehen.

Die Entstaubungsprobleme beim Chargieren und Abstechen metallurgischer Gefässe, insbesondere eines Roheisenmischers oder eines Elektroofens, sind nicht befriedigend gelöst. Bei der in letzter Zeit häufig angewandten Methode der Dachabsaugung werden oberhalb der rauchentwickelnden Aggregate, an den höchsten Stellen im Dach der Stahlwerkshalle Absaugeinrichtungen angeordnet. Durch diese wird aber nicht nur der Rauch, sondern auch die Hallenluft abgesaugt und die Filteranlage zusätzlich belastet. Da der Abstand zwischen einem rauchentwickelnden Aggregat und den Absaugeinrichtungen im Hallendach sehr gross ist, besteht auch die Gefahr, dass bei geringerem Auftrieb der Rauch- bzw. Staubteilchen diese vom Saugstrom nicht erfasst werden und wieder absinken. Deshalb müssen die Saugzuganlagen leistungsmässig sehr stark ausgelegt werden, was hohe Investitionskosten verursacht.

Aus der DE-B-20 59 205 ist eine Einrichtung der eingangs beschriebenen Art bekannt, bei der die Abzugshaube an der Unterseite einer Traverse eines Hebemittels befestigt ist, so dass die Abzugshaube stets direkt über dem rauchentwikkelnden metallurgischen Gefäss und mit dem Hebemittel verfahrbar ist. Diese bekannte Abzugshaube ist gemeinsam mit der Traverse heb- und senkbar, was bei Verwendung der Traverse in stets gleicher Höhe zwar hinzunehmen sein mag, jedoch für den Stahlwerksbetrieb in der Praxis störend ist, da das Chargieren bzw. Abgiessen in stark unterschiedlichen Höhen vor sich geht. Man müsste daher eine Vielzahl von ortsfesten Absaugstutzen knapp nebeneinander in unterschiedlichen Höhen vorsehen, wodurch die Stahlwerkshalle beengt und unübersichtlich und die Bewegungsfreiheit des Hebemittels eingeschränkt wird. Weiters hat der Kranfahrer nicht die Möglichkeit, das Einhängen der Kranhaken in die entsprechenden Ösen des metallurgischen Gefässes zu beobachten. Ausserdem ist bei dieser bekannten Einrichtung die Schwierigkeit gegeben, dass die Abzugshaube wegen des beim Chargieren notwendigen Heranfahrens des Kranes zum metallurgischen Gefäss, z.B. Konverter, nur bis zu einer bestimmten Grösse ausgelegt werden kann; sie ist für die vollständige Erfassung des entstehenden Rauches zu klein, weshalb ein Teil der Abgase an der Abzugshaube vorbei entweicht.

Die Erfindung bezweckt die Vermeidung dieser Nachteile und Schwierigkeiten und stellt sich die Aufgabe, eine Einrichtung zu schaffen, mit der die bei Erzeugung von Stahl entstehenden Gase nahezu zur Gänze erfasst werden, wobei diese Einrichtung vorteilhaft für eine Mehrzahl von Arbeitsständen, an denen Rauch entsteht, eingesetzt werden kann, der Hallenkran jedoch ungehindert von stationären Einbauten in die verschiedenen Betriebsstellungen verfahrbar ist.

Diese Aufgabe wird bei einer Einrichtung der eingangs bezeichneten Art erfindungsgemäss dadurch gelöst, dass eine den Behälter führende Kranlaufkatze mit einer sie umgebenden Abzugshaube eine verfahrbare Einheit bildet.

Nach einer bevorzugten Ausführungsform ist die aus Kranlaufkatze und Abzugshaube bestehende Einheit zwischen verschiedenen Betriebsstellungen des metallurgischen Gefässes verfahrbar, z.B. zwischen der Einfüllposition und der Ausgiessposition eines Roheisenmischers, wobei in jeder Betriebsstellung die Abzugshaube an einen Kamin anschliessbar ist.

Vorteilhaft ist die Öffnung im Abzugskamin erweitert und vorzugsweise in Fahrtrichtung der Kranlaufkatze verlängert, wobei Korrekturbewegungen der Kranlaufkatze ohne Beeinträchtigung des Gasabzuges durchführbar sind. Hierfür ist es auch zweckmässig, dass an der Anschlussöffnung der Abzugshaube ein in Laufrichtung der Kranlaufkatze verlängerter Flansch befestigt ist. Mit dieser Ausbildung wird bei Korrekturbewegungen das Ansaugen von Falschluft vermieden.

Die Erfindung ist anhand der Zeichnung näher erläutert, wobei Fig. 1 eine Seitenansicht der Einrichtung an einer Roheisenumleergrube, teilweise im Schnitt, Fig. 2 eine Seitenansicht der Einrichtung an einem Roheisenmischer, teilweise im Schnitt, in zwei Stellungen, Fig. 3 eine Seitenansicht der Einrichtung an einem Konverterstand und Fig. 4 eine Vorderansicht der Einrichtung, teilweise im Schnitt, zeigen. Fig. 5 ist eine Seitenansicht der Anschlussstellung der Abzugshaube an einer Kaminöffnung und die Fig. 6 und 6a zeigen Schnitte nach der Linie VI-VI der Fig. 5, wobei Fig. 6 der stark ausgezogenen und Fig. 6a der strichlierten Stellung in Fig. 5 entsprechen.

Ein auf Stützen 1 gelagerter Brückenkran 2 ist längs einer Stahlwerkshalle auf Schienen 3 verfahrbar. Auf der Kranbrücke 4 ist die Kranlaufkatze 5 geführt, die erfindungsgemäss mit einer sie umgebenden Abzugshaube 6 eine verfahrbare Einheit bildet. Die Abzugshaube ist mit einer oder mehreren Abzugsöffnungen 7 versehen. Im Dach 8 der Halle sind an vorbestimmten Stellen, u. zw. oberhalb der rauchentwickelnden Arbeitsstände, Kaminstutzen 9 montiert, die gegebenenfalls mit Sammelleitungen 10 zu einer gemeinsamen Absaug- und Filteranlage führen. Die Kaminstutzen besitzen einen trichterförmig erweiterten Teil 11. Der Anschlussteil der Haube 6 ist mit einem in Laufrichtung der Kranlaufkatze verlängerten Flansch 12 ausgebildet, wie deutlicher in den Fig. 5, und 6a ersichtlich ist. Nach Einfahren der Abzugshaube in die Betriebsstellung sind Korrekturbewegungen in der Fahrtlängsrichtung möglich, während welcher infolge der länglichen Ausbildung des Flansches 12 die Dichtung erhalten bleibt. Fig. 6 entspricht der voll ausgezogenen Stellung der Fig. 5, in der in beiden Richtungen vor und zurück eine Korrektur vorgenommen werden kann. Fig. 6a entspricht der strichlierten Stellung der Fig. 5. Die Öffnungen der Kaminstutzen können mit Blenden, Klappen od. dgl. geöffnet und geschlossen werden, wobei für deren Betätigung Endschalter, Kulissensteuerungen oder ähnliche Vorrichtungen vorgesehen sein können.

In der Betriebsstellung wird die an die Abzugshaube 6 anschliessende Öffnung eines Kaminstutzens 9 geöffnet, während vorteilhaft alle anderen Kaminstutzen geschlossen bleiben, um eine Ansaugung von Falschluft in die Filteranlage zu vermeiden. Die Abzugshaube kann, wie in der

Fig. 1 bis 4 dargestellt ist, mit an ihrem unteren Rand seitlich angefügten Leitblechen 13 und einem Kettenvorhang 14 ausgestattet sein, um eine verbesserte Rauchführung zu bewirken. Die Leitbleche sind zwischen den Brückenträgern 4, 4' nach unten geführt. Weiters kann an der Unterseite ein Maschengitter 15 vorgesehen sein, um ein Durchschlagen von Flammen zu verhindern. In den einzelnen Figuren sind verschiedene Einsatzmöglichkeiten der erfindungsgemässen Einrichtung veranschaulicht. u. zw. in Fig. 1 an einer Roheisenumleergrube. Hier hängt eine Roheisentransportpfanne 16 am Haken 17 der Kranlaufkatze 5 und wird von einem Torpedomischer 18 beschickt. Der während des Beschickungsvorganges aufsteigende Rauch wird von der Abzugshaube 6 aufgenommen und durch den Kaminstutzen 9 abgeführt, welcher Stutzen sich im Abstand A, von der Kranstütze 1 befindet.

Fig. 2 veranschaulicht den Einsatz der erfindungsgemässen Einrichtung beim Eingiessen von Roheisen in einen Roheisenmischer und beim Ausgiessen von Roheisen aus dem Mischer in eine Transportpfanne. In der Eingiesstellung ist die erfindungsgemäss aus Kranlaufkatze 5 und Abzugshaube 6 bestehende Einheit in die strichpunktiert gezeichnete Betriebsstellung gefahren, wobei die Schnauze der Roheisenpfanne 19 oberhalb der Eingussöffnung 20 des Roheisenmischers 21 zu stehen kommt, sodass durch Kippen der Pfanne 19 der Einfüllvorgang beginnen kann. Der zugehörige Kaminstutzen 9', an den die Abzugshaube anschliesst, befindet sich im Abstand A₂ von der Kranstütze. Beim Beschicken der Transportpfanne 16 ist die Haube 6 in die voll ausgezogene Stellung gefahren, wobei der zugehörige Kaminstutzen 9" sich im Abstand A₃ von der Kranstütze 1 befindet.

In Fig. 3 ist die Chargierung eines Konverters 22 mittels einer Schrottschurre 23 oder einer Roheisentransportpfanne 16 veranschaulicht, wobei sich der Konverter in gekippter Stellung befindet. Die über der Mündung des Konverters 22 und der Chargierbehälter 16, 23 in Stellung gebrachte Abzugshaube 6 schliesst dabei an einen Kaminstutzen 9"_{'} an, der sich wieder im Abstand A₄ von einer Kranstütze 1 befindet. Zentral über dem Konverterstand ist eine Hauptabzugshaube 24 vorgesehen, die die während des Frischens in aufrechter Stellung des Konverters 22 entstehenden Abgase aufnimmt.

## Patentansprüche

1. Einrichtung zum Auffangen und Ableiten von beim Chargieren bzw. Abgiessen von metallurgischen Gefässen (18, 21, 23) entstehenden Abgasen in einem Stahlwerk, wobei das zu chargierende bzw. abgegossene Gut mit einem mittels eines Kranes (2) verfahrbaren Behälter (16, 19, 23) in die bzw. aus der Betriebsstellung gebracht wird, mit einer Abzugshaube (6), die in der Betriebsstellung den Behälter (16, 19, 23) und die Mündung des metallurgischen Gefässes (18, 21, 22) überdeckt und an ein Abgasleitungssystem (9,9', 9'', 9''', 10, 11) angeschlossen ist, wobei die Abzugshaube (6) eine oder mehrere Abzugsöffnungen (7) aufweist, die an vorbestimmten Stellen oberhalb der Arbeitsstände an das Abgasleitungssystem (9, 9', 9", 9'", 10,11) anschliessbar sind, dadurch gekennzeichnet, dass eine den Behälter (16, 19, 23) führende Kranlaufkatze (5) mit einer sie umgebenden Abzugshaube (6) eine verfahrbare Einheit bildet.

2. Einrichtung nach Anspruch 1, dadurch gekennzeichnet, dass die aus Kranlaufkatze (5) und Abzugshaube (6) bestehende Einheit zwischen verschiedenen Betriebsstellungen des metallurgischen Gefässes (18, 21, 22) verfahrbar ist, z.B. zwischen der Einfüllposition und der Ausgiessposition eines Roheisenmischers (21), wobei in jeder Betriebsstellung die Abzugshaube (6) an einen Kamin (9, 9', 9'', 9''') anschliessbar ist.

3. Einrichtung nach Anspruch 1 oder 2, dadurch gekennzeichnet, dass die Öffnung (11) im Abzugskamin (9) erweitert und vorzugsweise in Fahrtrichtung der Kranlaufkatze (5) verlängert ist, wobei Korrekturbewegungen der Kranlaufkatze (5) ohne Beeinträchtigung des Gasabzuges durchführbar sind.

4. Einrichtung nach den Ansprüchen 1 bis 3, dadurch gekennzeichnet, dass an der Anschlussöffnung (7) der Abzugshaube (6) ein in Laufrichtung der Kranlaufkatze (5) verlängerter Flansch (12) befestigt ist.

## Claims

1. Arrangement for capturing and conducting away flue gases forming during charging of, and pouring off from, metallurgical vessels (18, 21, 22) in a steel making plant, the material to be charged and poured off being brought into, and out of, the operating position by a container (16, 29, 23) which is displaceable by means of a crane (2), comprising a hood (6), which, in the operating position, covers the container (16,19, 23) and the mouth of the metallurgical vessel (18, 21, 22) and is connected to a flue gas conduit system (9, 9', 9'', 9''', 10, 11), the hood (6) having one or more discharge openings (7) that are connectable to the flue gas conduit system (9, 9', 9'', 9''', 10,11) at predetermined sites above the working stands, characterised in that a crane trolley (5) moving the container (16, 19, 23) forms a displaceable unit with a hood (6) surrounding it.

2. Arrangement according to claim 1, characterised in that the unit consisting of the crane trolley (5) and the hood (6) is displaceable between different operating positions of the metallurgical vessel (18, 21, 22), e.g. between the filling-in position and the pouring-out position of a pig iron mixer (21), the hood (6) being connectable to a chimney (9, 9', 9", 9''') in each operating position.

3. Arrangement according to claim 1 or 2, characterised in that the opening (11) in the flue chimney (9) is widened and preferably elongated in the moving direction of the crane trolley (5), cor- rectional movements of the crane trolley (5) being feasible without impeding the gas discharge.

4. Arrangement according to claims 1 to 3, characterised in that a flange (12) elongated in the running direction of the trolley (5) is fastened to the connection opening (7) of the hood (6).

## Revendications

1. Dispositif de captage et d'évacuation de gaz d'echappement apparaissant lors du chargement et du déchargement de récipients métallurgiques (18, 21, 22) dans une aciérie, la matière à charger ou à décharger étant amenée à l'aide d'un récipient mobile (16, 19, 23) déplaçable au moyen d'un pont rou)ant(2) dans la position d'exploitation ou éloigné de celle-ci, l'installation comportant une hotte d'évacuation (6) qui, en position d'exploitation, couvre le récipient mobile (16, 19, 23) et la gueule du récipient métallurgique (18, 21, 22) et qui est raccordée à un système de conduits d'évacuation des gaz d'échappement (9, 9_{'}, 9", 9''', 10, 11) la hotte d'évacuation (6) présentant une ou plusieurs ouvertures d'évacuation (7) qui peuvent être raccordées au système de conduits d'évacuation (9, 9', 9", 9"_{'}, 10, 11) en des endroits déterminés au-dessus des postes de travail, caractérisé en ce que le chariot (5) du pont, ensemble transportable avec la hotte d'évacuation (6) qui l'entoure.

2. Dispositif suivant la revendication 1, caractérisé en ce que l'ensemble constitué par le chariot (5) du pont roulant et la hotte d'évacuation (6) peut être déplacé entre différentes positions d'exploitation du récipient métallurgique (18, 21, 22), par exemple entre la position de remplissage et la position de coulée d'un mélangeur de fonte (21), la hotte d'évacuation (6) pouvant être raccordée à une cheminée (9, 9', 9", 9"') dans chaque position d'exploitation.

3. Dispositif suivant les revendications 1 ou 2, caractérisé en ce que l'ouverture (11) de la cheminée d'évacuation (8) est élargie et de préférence allongée dans la direction de roulement du chariot (5) du pont, des mouvements de correction du chariot (5) du pont pouvant être exécutés sans nuire à l'évacuation des gaz.

4. Dispositif suivant les revendications 1 à 3, caractérisé en ce qu'à l'ouverture de raccordement (7) de la hotte d'évacuation (6) est fixée une bride allongée dans la direction de roulement du chariot (5) du pont.
